# EUROPÄISCHE PATENTSCHRIFT

(11) **EP 0 318 070 B1**
(45) Veröffentlichungstag und Bekanntmachung des Hinweises auf die Patenterteilung: **24.03.1993**
(21) Anmeldenummer: 88202246.0
(22) Anmeldetag: 07.10.1988
(51) Int. Cl.: D06F 39/02

(54) **Waschmittel-Einspülvorrichtung für Waschmaschinen**
Detergent dispenser device for washing machines
Dispositif distributeur de détergent pour machines à laver

(30) Priorität: 27.10.1987 DE 3736249
(43) Veröffentlichungstag der Anmeldung: 31.05.1989
(73) Patentinhaber: Bauknecht Hausgeräte GmbH, D-70565 Stuttgart (DE); WHIRLPOOL EUROPE B.V., 5507 SK Veldhoven (NL)
(72) Erfinder: Hoffmann, Alfred, D-7037 Magstadt (DE)
(74) Vertreter: Melio, Jan Dirk

(56) Entgegenhaltungen:
- DE-A- 2 813 366
- DE-A- 3 604 674
- GB-A- 2 022 622

## Beschreibung

Die Erfindung bezieht sich auf eine Waschmittel-Einspülvorrichtung für Waschmaschinen oder dergl., mit einer Aufnahme für eine nach oben offene Kammern für Waschmittel oder dergl. aufweisende Schublade, mit einem Deckel, in dem, jeder Kammer zugeordnet, ein über mindestens eine Frischwasserdüse beaufschlgbarer Wasserführungskanal mit bodenseitigen Sprühöffnungen ausgebildet ist, wobei mindestens ein Wasserführungskanal sich in Längsrichtng über einen Teil seiner Länge erstreckende, im Abstand voneinander angeordnete Führungswände und eine Querschnittsverengung aufweist.

Durch die GB-A-2 022 622 ist eine Waschmittel-Einspülvorrichtung der eingangs genannten Art bekannt geworden. Bei dieser bekannten Bauart werden die Querschnittsverengungen dadurch gebildet, daß jeweils die beiden einander gegenüberliegenden Führungswände einen keilförmig sich verkleinernden gegenseitigen Abstand aufweisen. Der eintretende Wasserstrahl wird dabei gegen diese Führungswände gelenkt und prallt nach dem Verlassen der Querschnittsverengung gegen ein in Strömungsrichtung hinter den Führungswänden angeordnetes Stauschild. Von dort aus fließt das Wasser dann weiter zu seitlichen Öffnungskanälen, womit gewährleistet werden soll, daß sämtliches an den Innenwänden haftendes Reinigungsmaterial beseitigt wird.

Der Erfindung liegt die Aufgabe zugrunde, eine Waschmittel-Einspülvorrichtung der eingangs genannten Art im Hinblick auf ein vollständiges Ausspülen der Reinigungsmittel aus den Kammern weiter zu verbessern.

Diese Aufgabe wird gemäß der Erfindung dadurch gelöst, daß zwischen den Führungswänden und/oder in einem in Beaufschlagungsrichtung hinter den Führungswänden liegenden Bereich eine Querschnittsverengung vorgesehen ist und daß mindestens die Querschnittsverengung zwischen den Führungswänden durch einen an einer Bodenwand und/oder einer Deckenwand des Deckels vorgesehenen Ansatz gebildet ist.

Dadurch, daß zwischen den Führungswänden und/oder in einem sich in Beaufschlagungsrichtung an diese anschließenden Teil des Wasserführungskanals eine Querschnittsverengung ausgebildet ist, wird die Strömungsgeschwindigkeit des über die Frischwasserdüsen zugeführten Wassers bereichsweise erhöht. Es wird damit die Ausbildung einer Strömung ermöglicht, die zu einer im wesentlichen gleichmäßigen Wasserzufuhr zu allen bodenseitigen Sprühöffnungen führt. Diese können z. B. in einer durch die DE-A-36 04 674 bekannten Weise so über die Bodenwand verteilt und ausgerichtet sein, daß bei gleichmäßiger Beaufschlagung der Sprühdüsen ein im wesentlichen rückstandsfreies Ausspülen möglich ist. Die Bildung der Querschnittsverengungen in Form eines genannten Ansatzes bedeutet, daß derartige Querschnittsverengungen einfach in z. B. aus Kunststoff hergestellten Deckeln ausgebildet werden können.

Bei einer bevorzugten Ausführungsform weist die hinter den Führungswänden liegende Querschnittsverengung einen im wesentlichen symmetrisch zu einer Längsmittelebene des Wasserführungskanals verlaufenden gekrümmten Abschnitt auf. Durch den gekrümmten Abschnitt ist, neben der Erhöhung der Strömungsgeschwindigkeit durch die Querschnittsverengung, eine Beeinflussung der Strömungsrichtung zum Zwecke einer gleichmäßigen Beaufschlagung der Sprühöffnungen möglich.

Bei einer bevorzugten Ausführungsform weisen die Führungswände einander gegenüberliegend jeweils eine Öffnung auf Dadurch können Anteile des den Wasserführungskanälen zugeführten Wassers jeweils in die Hauptströmung, die durch das zwischen die Führungswände über die Frischwasserdüsen geleitete Wasser gebildet ist, zurückgeführt werden. Die Rückführung bzw. Mitnahme von Wasseranteilen über die Öffnungen erfolgt dabei nach der Wirkungsweise von Wasserstrahlpumpen. Es ist somit die Ausbildung von zwei Strömungen mit geschlossenen Strömungslinien möglich. Dadurch ergeben sich für das zugeführte Wasser im wesentlichen gleichmäßige Geschwindigkeits- und damit auch Druckverteilungen in den für die Beaufschlagung von Kammern maßgeblichen Bereichen der Wasserführungskanäle, in denen die Sprühöffnungen angeordnet sind. Abhängig von der Beaufschlagung des Wasserführungskanals durch eine oder mehrere Frischwasserdüsen sowie die Lageanordnung der Frischwasserdüsen sind Strömungen mit leicht asymmetrischen oder mit im wesentlichen symmetrischen Strömungslinien erzielbar.

Die Öffnungen können dabei benachbart einer Querschnittsverengung so angeordnet werden, daß aufgrund der sich infolge der Querschnittsverengung erhöhenden Strömungsgeschwindigkeit der im Bereich der Öffnungen herrschende Druck in der Hauptströmung vermindert ist. Dadurch wird der durch die Öffnungen zurückgeführte Wasseranteil erhöht, und die im wesentlichen geschlossene Strömungslinien aufweisenden Strömungen können somit verstärkt ausgebildet werden. Die Querschnittsverengung kann dabei in Strömungsrichtung vor oder nach den Öffnungen ausgebildet sein. Es muß lediglich sichergestellt sein, daß der Druckabfall in ausreichendem Maße bis in den Bereich der Öffnungen wirkt. Wird die Querschnittsverengung in Strömungsrichtung nach den Öffnungen ausgebildet, kann durch sie auch erreicht werden, daß die aus dem Bereich zwischen den Führungswänden austretende Strömung in verstärktem Maße ihre Richtung beibehält.

Es ist vorteilhaft, daß sich jede Führungswand und/oder jede Öffnung von der Boden- bis zu der Deckenwand erstreckt. Es ergibt sich dadurch eine gute Führung für die zwischen den Führungswänden verlaufende Strömung. Die Öffnungen sind dadurch gleichfalls einfach und mit, für die Rückführung eines Wasseranteiles in den zwischen den Führungswänden liegenden Raum, günstigen Abmessungen herstellbar.

Es ist weiterhin vorteilhaft, daß benachbart mindestens einer Öffnung ein unter einem Winkel zu der Führungswand verlaufender Leitansatz angeordnet ist. Dadurch sind im Bereich der Öffnungen besonders günstige Strömungsverhältnisse erzielbar, um einen Wasseranteil in den zwischen Führungswänden liegenden Raum zurückzuführen und Strömungen mit geschlossenen Strömungslinien zu erzeugen. Durch die Anordnung von Leitansätzen kann weiterhin eine unerwünschte Wirbelbildung vermieden werden.

Bei einer weiteren bevorzugten Ausführungsform ist zwischen den Führungswänden eine mittlere Wand ausgebildet. Durch die mittlere Wand wird die Ausbildung einer gleichförmigen Hauptströmung in einfacher Weise gefördert. Gleichzeitig wird dadurch die Ausbildung von Strömungen mit geschlossenen Strömungslinien günstig beeinflußt.

Es ist ferner vorteilhaft, daß Sprühöffnungen nur außerhalb des zwischen den Führungswänden liegenden Teils der Bodenwand ausgebildet sind. Dadurch sind in dem zwischen den Führungswänden liegenden Raum Strömungsverhältnisse erzielbar, die von einem durch Frischwasserdüsen hervorgerufenen Druckabfall unbeeinflußt sind und zu einer guten Wasserversorgung des außerhalb der Führungswände liegenden Bereiches des Wasserführungskanals führen.

Es ist weiterhin vorteilhaft, eine der Frischwasserdüse gegenüber gelegene Stirnwand des Wasserführungskanals in Richtung zu den Führungswänden konkav zu formen. Durch diese Form der Stirnwand wird die für eine gleichmäßige Wasserzufuhr in alle Bereiche eines Wasserführungskanals bzw. für das Ausbilden geschlossener Strömungen erforderliche Strömungsumkehr gefördert, wobei gleichzeitig die Bildung wirbelartiger Teilströmungen, die zu einer unerwünschten unterschiedlichen Geschwindigkeits- und Druckverteilung führen können, verhindert wird.

Ein Ausführungsbeispiel der erfindungsgemäßen Waschmittel-Einspülvorrichtung für Waschmaschinen o. dgl. ist nachfolgend anhand der Zeichnung erläutert.

Es zeigen:
Fig. 1 einen Seitenschnitt einer schematisch dargestellten Einspülvorrichtung und
Fig. 2 eine Draufsicht eines Deckels für eine Einspülvorrichtung nach Fig. 1 im Schnitt.

Die in Fig. 1 dargestellte, insgesamt mit 2 bezeichnete Waschmittel-Einspülvorrichtung weist als Aufnahme für eine Schublade 6 nicht dargestellte seitliche Führungen auf. In der Schublade 6 sind Kammern 8, 8' zur Aufnahme von Waschmittel, Wäschebehandlungsmitteln o. dgl. ausgebildet, von denen in Fig. 1 nur zwei erkennbar sind. Zum Beschicken der nach oben offenen Kammern 8, 8' ist die Schublade 6 teilweise aus der Aufnahme herausziehbar.

Oberhalb der Kammern 8, 8' ist ein Deckel 10 im Gehäuse fest angeordnet. Der Deckel 10 ist doppelwandig ausgebildet mit einer im wesentlichen horizontal verlaufenden Deckenwand 12 und einer im Abstand davon angeordneten Bodenwand 14. Ein durch die beiden Wände 12, 14 gebildeter Hohlraum ist durch Seitenwände 16, 18 sowie eine hintere Stirnwand 22, 22' begrenzt. Durch zwei sich in Längsrichtung des Deckels 10 erstreckende Trennwände 26, 28 ist dieser in zwei im wesentlichen gleiche Abmessungen aufweisende Wasserführungskanäle 30, 30' und einen dazwischenliegenden Wasserführungskanal 32 unterteilt. Übereinstimmende Teile beider Wasserführungskanäle 30, 30' sind im folgenden mit gleichen Bezugszeichen versehen. Jeder der Wasserführungskanäle 30, 30' ist jeweils einer unter ihm angeordneten Kammer 8 zugeordnet; der Wasserführungskanal 32 ist der Kammer 8' zugeordnet. Über die Wasserführungskanäle 30, 30' 32 sind Kammern 8 bzw. 8' zum Einspülen von Waschmittel o. dgl. in einen nicht dargestellten Laugenbehälter mit Wasser beaufschlagbar. Dabei ist jedem der Wasserführungskanäle 30, 30' jeweils über eine oder zwei Frischwasserdüsen 34, 36 bzw. 40, 42 Kaltund/oder Warmwasser zuführbar. Der Wasserführungskanal 32 ist über eine Frischwasserdüse 38 mit Wasser beaufschlagbar. Zwischen den Frischwasserdüsen 34 bis 42 und einer schrägen Einlaufkante 44 des Deckels 10, die sich an die Bodenwand 14 anschließt, ist eine freie Fließstrecke 46 ausgebildet. Dort anfallendes Leckwasser ist über einen Ablauf 48 in den Laugenbehälter abführbar. Zum Beaufschlagen der Kammern 8, 8' und damit zum Einspülen von darin enthaltenem Waschmittel o. dgl. sind in den Wasserführungskanälen 30, 30' und 32 Sprühöffnungen 50 so angeordnet und ausgerichtet, daß ein im wesentlichen rückstandsfreies Einspülen des in den Kammern 8, 8' enthaltenen Waschmittels o. dgl. möglich ist. Um der für flüssiges Wäschebehandlungsmittel vorgesehenen Kammer 8' zusätzlich zu der Einsprühung von oben über Sprühdüsen 50 Wasser in den Bodenbereich zuzuführen, ist in dem Wasserführungskanal 32 eine Ablauföffnung 52 vorgesehen. Durch diese kann Wasser über einen Ablaufkanal 56 in einer Wand 54 der Kammer 8' in den Bodenbereich der Kammer 8' ablaufen. Damit ist es möglich, gleichzeitig mit dem Einsprühen von oben über die Sprühöffnungen 50, Wasser über den Ablaufkanal 56 in den Bodenbereich der Kammer 8' zu leiten. Dadurch ist eine gute Durchmischung zulaufenden Wassers mit flüssigem Wäschebehandlungsmittel möglich; weiterhin kann eine übermässige Schaumbildung während des Einspülens verhindert werden. Ein im wesentlichen rückstandsfreies Einspülen wird somit ermöglicht.

Die Wasserführungskanäle 30, 30' weisen, den Frischwasserdüsen 34, 36 bzw. 40, 42 zugewandt, jeweils einen trichterförmig erweiterten Einlaßbereich 58 mit in Beaufschlagungsrichtung V-förmig zueinander verlaufenden Wänden 60, 62 auf, an die sich im wesentlichen parallel zu einer Längsmittelebene der Wasserführungskanäle 30, 30' verlaufende Führungswände 64, 66 anschließen. Im Bereich ihrer Mitte weisen die Führungswände 64, 66, einander gegenüberliegend, jeweils eine Öffnung 68 auf. Diese erstrecken sich, wie die Führungswände 64, 66, von der Bodenwand 14 bis zu der Deckenwand 12. An das in Beaufschlagungsrichtung gelegene Ende der Öffnungen 68 schließen sich in Beaufschlagungsrichtung V-förmig zueinander verlaufende Leitansätze 70, 70' an. Der sich in Beaufschlagungsrichtung an die Öffnungen 68 bzw. die Leitansätze 70, 70' anschließende Teil der Führungswände 64, 66 kann dabei so angeordnet sein, daß der Abstand zwischen den Führungswänden 64, 66 dort vergrößert ist. Jeder der Wasserführungskanäle 30, 30' weist weiterhin eine mittlere Wand 72 auf, die sich von dem den Frischwasserdüsen 34 bis 42 gegenüberliegenden Ende der Wasserführungskanäle 30, 30' bis in den Bereich der Öffnungen 68 erstreckt.

Der in Beaufschlagungsrichtung hinter den Öffnungen 68 zwischen den Führungswänden 64, 66 gebildete Raum hat eine Querschnittsverengung 74, die durch einen an der Bodenwand 14 ausgebildeten Ansatz 76 gebildet ist. In dem in Beaufschlagungsrichtung hinter den Führungswänden 64, 66 des Wasserführungskanals 30' liegenden Bereich ist eine weitere Querschnittsverengung 78 ausgebildet, die durch eine im wesentlichen quer zur Beaufschlagungsrichtung verlaufende und symmetrisch ausgebildete Wand 80 gebildet ist. Die Wand 80 weist zwei an die Seitenwand 18 bzw. die Trennwand 28 angrenzende, im wesentlichen in Beaufschlagungsrichtung V-förmig zueinander verlaufende Abschnitte und einen diese verbindenden, zu den Führungswänden 64, 66 konkav gekrümmten Abschnitt 80' auf.

Durch die Querschnittsverengungen 74, 78 wird die über die Frischwasserdüsen 34, 36 bzw. 40, 42 in die Wasserführungskanäle 30, 30' gelangende Strömung so beeinflußt, daß sich in dem Bereich außerhalb der Führungswände 64, 66 eine im wesentlichen gleichmäßige Geschwindigkeit und Druckverteilung ergibt, so daß im wesentlichen alle Sprühöffnungen 50 gleichmäßig oder in vorgebbarer Weise mit Wasser beaufschlagbar sind. Dies führt zu einer im wesentlichen rückstandsfreien Einspülung von Waschmittel o. dgl. aus Kammern 8 in den Laugenbehälter. In dem zwischen den Führungswänden 64, 66 liegenden Raum sind dabei keine Sprühöffnungen 50 vorgesehen; eine sich darin ausbildende Hauptströmung ist somit nicht durch etwaigen Druckabfall, bedingt durch Sprühöffnungen, beeinflußbar.

Durch die Öffnungen 68 ist die Mitnahme eines außerhalb des Zwischenraumes zwischen den Führungswänden 64, 66 strömenden Wasseranteils durch die zwischen diesen stromende Hauptströmung A möglich. Dieser nach Art einer Injektionspumpe erfolgende Mitnahmeeffekt, der durch die Anordnung von Leitansätzen 70, 70' verstärkbar ist, führt dazu, daß sich, ausgehend von der Hauptströmung A zwischen den Führungswänden 64, 66 und unter teilweiser Einbeziehung dieser Hauptströmung A, im wesentlichen in einer Kammer 30, 30' zwei nebeneinanderliegende geschlossene Strömungen B, B' ausbilden können, wie sie für den Wasserführungskanal 30 in Fig. 2 dargestellt sind. Den dargestellten Strömungen B, B' liegt eine Beaufschlagung des Wasserführungskanals 30 allein über eine Frischwasserdüse 36 zugrunde. Die geschlossenen Strömungen B, B' sind aufgrund dieser einseitigen Beaufschlagung leicht asymmetrisch ausgebildet; symmetrische geschlossene Strömungen wären bei gleichzeitiger Beaufschlagung über Frischwasserdüsen 34, 36 möglich. Die Ausbildung geschlossener Strömungen B, B' wird durch die zu den Führungswänden 64, 66 konkave Krümmung der hinteren Stirnwand 22' unterstützt. Weiterhin kann die Rückführung eines Wasseranteils durch die Öffnungen 68 durch die Ausbildung eines Unterdruckes gefördert werden. Dies kann bspw. dadurch erfolgen, daß die Querschnittsverengung 74 so angeordnet wird, daß der durch sie erzeugte Unterdruck sich bis in den Bereich der Öffnungen 68 fortpflanzen kann.

Durch die Ausbildung der Strömung in den Wasserführungskanälen 30, 30' in Form von Strömungen B, B' mit geschlossenen Strömungslinien wird die im wesentlichen gleichmäßige Geschwindigkeits- und somit auch Druckverteilung außerhalb des zwischen den Führungswänden 64, 66 gebildeten Bereiches der wasserführungskanäle 30, 30' weiter gefördert. Die Ausbildung gleichmäßiger Strömungsverhältnisse ist weitgehend unabhängig von dem Wasserdruck des über die Frischwasserdüsen 34 bis 42 zuführbaren Wassers erzielbar, der z. B. Werte in einem Bereich von 1 Bar bis 10 Bar annehmen kann. Die im wesentlichen gleichmäßige Druckverteilung innerhalb der mit Sprühöffnungen 50 versehenen Bereiche der Wasserführungskanäle 30, 30' ermöglicht eine im wesentlichen gleichmäßige Beaufschlagung der Kammern 8 einschließlich deren Wandungsbereichen. In den Kammern 8 vorhandenes Waschmittel oder dgl. kann somit im wesentlichen rückstandsfrei in den Ablauf 48 und weiter in den Laugenbehälter ausgespült werden.

## Patentansprüche

1. Waschmittel-Einspülvorrichtung (2) für Waschmaschinen o. dgl., mit einer Aufnahme für eine nach oben offene Kammern (8, 8') für Waschmittel o. dgl. aufweisende Schublade (6), mit einem Deckel (10), in dem, jeder Kammer (8, 8') zugeordnet, ein über mindestens eine Frischwasserdüse (34, 36; 40, 42; 38) beaufschlagbarer Wasserführungskanal (30, 30', 32) mit bodenseitigen Sprühöffnungen (50) ausgebildet ist, wobei mindestens ein Wasserführungskanal (30, 30') sich in Längsrichtung über einen Teil seiner Länge erstreckende, im Abstand voneinander angeordnete Führungswände (64, 66) und eine Querschnittsverengung (74) aufweist,
dadurch gekennzeichnet,
daß zwischen den Führungswänden (64, 66) und/oder in einem in Beaufschlagungsrichtung hinter den Führungswänden (64, 66) liegenden Bereich eine Querschnittsverengung (74, 78) vorgesehen ist und daß zumindest die Querschnittsverengung (74) zwischen den Führungswänden (64, 66) durch einen an einer Bodenwand (14) und/oder einer Deckenwand (12) des Deckels (10) vorgesehenen Ansatz (76) gebildet ist.

2. Einspülvorrichtung nach Anspruch 1,
dadurch gekennzeichnet,
daß die hinter den Führungswänden (64, 66) liegende Querschnittsverengung (78) einen im wesentlichen symmetrisch zu einer Längsmittelebene des Wasserführungskanals (30') verlaufenden gekrümmten Abschnitt (80') aufweist.

3. Einspülvorrichtung nach einem der Ansprüche 1 oder 2,
dadurch gekennzeichnet,
daß die Führungswände (64, 66) jeweils eine einander gegenüberliegende Öffnung (68) aufweisen.

4. Einspülvorrichtung nach Anspruch 3,
dadurch gekennzeichnet,
daß sich jede Führungswand (64, 66) und/oder jede Öffnung (66) von der Bodenwand (14) bis zu der Deckenwand (12) erstreckt.

5. Einspülvorrichtung nach Anspruch 3 oder 4,
dadurch gekennzeichnet,
daß benachbart mindestens einer Öffnung (68) ein unter einem Winkel zu der Führungswand (64, 66) verlaufender Leitansatz (70, 70') angeordnet ist.

6. Einspülvorrichtung nach einem der Ansprüche 1 bis 5,
dadurch gekennzeichnet,
daß zwischen den Führungswänden (64, 66) eine mittlere Wand (72) ausgebildet ist.

7. Einspülvorrichtung nach einem der Ansprüche 1 bis 6,
dadurch gekennzeichnet,
daß Sprühöffnungen (50) nur außerhalb des zwischen den Führungswänden (64, 66) liegenden Teils der Bodenwand (14) ausgebildet sind.

8. Einspülvorrichtung nach einem der Ansprüche 1 bis 7,
dadurch gekennzeichnet,
daß eine der Frischwasserdüse (34, 36, 40, 42) gegenüber gelegene Stirnwand (22') des Wasserführungskanales (30, 30') in Richtung zu den Führungswänden (64, 66) konkav geformt ist.

## Claims

1. A device (2) to flush in washing agent for washing machines or the like, with a mounting for a drawer (6), having upwardly open chambers (8, 8') for washing agent or the like, with a cover (10), in which there is constructed, associated with each chamber (8, 8'), a water distributor duct (30, 30', 32), able to be acted upon via at least one fresh water nozzle (34, 36;40, 42; 38), with spray openings (50) on the base side, in which at least one water distributor duct (30, 30') has guide walls (64, 66), extending in longitudinal direction over a part of its length, arranged at a distance from each other, and has a cross-sectional constriction (74),
characterised in that
between the guide walls (64, 66) and/or in a region lying behind the guide walls (64, 66) in the direction of admission, a cross-sectional constriction (74, 78) is provided and that at least the cross-sectional constriction (74) between the guide walls (64, 66) is formed by an extension (76) provided on a base wall (14) and/or on a cover wall (12) of the cover (10).

2. A flushing-in device according to Claim 1,
characterised in that
the cross-sectional constriction (78) lying behind the guide walls (64, 66) has a curved section (80') running substantially symmetrically to a longitudinal median plane of the water distributor duct (30').

3. A flushing-in device according to one of Claims 1 or 2,
characterised in that
the guide walls (64, 66) in each case have an opening (68) lying opposite each other.

4. A flushing-in device according to Claim 3,
characterised in that
each guide wall (64, 66) and/or each opening (66) extends from the base wall (14) to the cover wall (12).

5. A flushing-in device according to Claim 3 or 4,
characterised in that
adjacent to at least one opening (68), a guide extension (70, 70') is arranged running at an angle to the guide wall (64, 66).

6. A flushing-in device according to one of Claims 1 to 5,
characterised in that
a middle wall (72) is constructed between the guide walls (64, 66).

7. A flushing-in device according to one of Claims 1 to 6,
characterised in that
spray openings (50) are constructed only outside the part of the base wall (14) lying between the guide walls (64, 66).

8. A flushing-in device according to one of Claims 1 to 7,
characterised in that
an end wall (22') of the water distributor duct (30, 30') situated opposite the fresh water nozzle (34, 36, 40, 42) is concave in shape in the direction of the guide walls (64, 66).

## Revendications

1. Dispositif d'introduction de détergents (2) pour lave-linge ou analogues, comprenant une réception pour un tiroir (6) présentant des compartiments (8, 8') ouverts en haut pour produits lessiviels ou analogues, avec un couvercle (10) dans lequel est formé, en coordination avec chaque compartiment (8, 8'), un canal de guidage d'eau (30, 30', 32) qui peut être alimenté à travers au moins une tuyère d'eau fraîche (34, 36; 40, 42; 38), de même que des orifices d'aspersion (50) dans le fond du couvercle, au moins un canal de guidage d'eau (30, 30') comportant des parois de guidage (64, 66) s'étendant longitudinalement sur une partie de sa longueur et disposées à distance l'une de l'autre, ainsi qu'un rétrécissement de section (74),
caractérisé en ce que
un rétrécissement de section (74, 78) est prévu entre les parois de guidage (64, 66) et/ou dans une zone située derrière les parois de guidage (64, 66) dans le sens de l'alimentation, et qu'au moins le rétrécissement de section (74) entre les parois de guidage (64, 66) est formé par une saillie (76) prévue sur une paroi de fond (14) et/ou une paroi supérieure (12) du couvercle (10).

2. Dispositif d'introduction selon la revendication 1, caractérisé en ce que le rétrécissement de section (78) situé derrière les parois de guidage (64, 66) comporte un segment courbe (80') s'étendant pour l'essentiel symétriquement de part et d'autre d'un plan longitudinal médian du canal de guidage d'eau (30').

3. Dispositif d'introduction selon la revendication 1 ou 2, caractérisé en ce que les parois de guidage (64, 66) présentent chacune une ouverture (68), les ouvertures (68) des parois de guidage (64, 66) étant situées l'une en face de l'autre.

4. Dispositif d'introduction selon la revendication 3, caractérisé en ce que chaque paroi de guidage (64, 66) et/ou chaque ouverture (68) s'étend depuis la paroi de fond (14) jusqu'à la paroi supérieure (12).

5. Dispositif d'introduction selon la revendication 3 ou 4, caractérisé en ce qu'un déflecteur (70, 70'), orienté sous un angle par rapport à la paroi de guidage (64, 66), est disposé à proximité d'au moins une ouverture (68).

6. Dispositif d'introduction selon une des revendications 1 à 5, caractérisé en ce qu'une paroi médiane (72) est formée entre les parois de guidage (64, 66).

7. Dispositif d'introduction selon une des revendications 1 à 6, caractérisé en ce que les orifices d'aspersion (50) sont formés seulement en dehors de la partie de la paroi de fond (14) située entre les parois de guidage (64, 66).

8. Dispositif d'introduction selon une des revendications 1 à 7, caractérisé en ce que le canal de guidage d'eau (30, 30') présente une paroi d'extrémité (22') située à l'opposé de la tuyère d'eau fraîche (34, 36, 40, 42) et possédant une forme concave dirigeant sa concavité vers les parois de guidage (64, 66).
